# FASCICULE DE BREVET EUROPEEN

(11) **EP 0 580 513 B1**
(45) Date de publication et mention de la délivrance du brevet: **05.03.1997**
(21) Numéro de dépôt: 93401900.1
(22) Date de dépôt: 22.07.1993
(51) Int. Cl.: E02D 27/52, E02D 5/40

(54) **Dispositif et procédé pour réaliser une fondation sur pieux verticaux en mer, notamment la fondation d'une pile de pont**
Einrichtung und Verfahren zur Herstellung einer off-shore Vertikalpfahlgründung, insbesondere eine Brückenpfeilergründung
Apparatus and method for making an off-shore foundation on vertical piles, more specifically a bridge-pier foundation

(30) Priorité: 23.07.1992 FR 9209094
(43) Date de publication de la demande: 26.01.1994
(73) Titulaire: BOUYGUES, F-78061 Saint-Quentin en Yvelines Cedex (FR)
(72) Inventeur: Pham, Xuân-Thao, F-91430 Igny (FR)
(74) Mandataire: Schrimpf, Robert

(56) Documents cités:
- EP-A- 0 228 955
- FR-A- 2 592 413
- US-A- 4 932 811

## Description

L'invention concerne un dispositif et un procédé pour réaliser une fondation sur pieux verticaux en mer et elle s'applique notamment à une fondation d'une pile d'un pont.

Il est connu, pour réaliser une telle fondation, de fabriquer un caisson ballastable, d'amener ce caisson in-situ par flottage ou au moyen d'une barge, et de réaliser les pieux à partir du caisson, ce dernier étant immergé.

Cette technique présente un certain nombre d'inconvénients et notamment le fait qu'elle implique de fixer provisoirement sur le caisson une rehausse métallique entourant toute la zone de travail pour la réalisation de l'ensemble des pieux, le coût de cette rehausse étant tel que le caisson ne peut être immergé qu'à faible profondeur, dans une zone ou le caisson aussi bien que la rehausse métallique sont donc exposés à des chocs et des poussées latérales (bateaux, glaces, courants...). En outre, le caisson étant immergé à faible profondeur, les pieux ont nécessairement une grande longueur, ce qui augmente leur coût.

La présente invention vise à éviter ces inconvénients et à procurer en outre des avantages spéciflques.

On y parvient selon la présente invention au moyen d'un dispositif essentiellement constitué d'un ensemble préfabriqué comportant un caisson ballastable et autostable, surmonté d'une amorce de fondation et équipé d'une pluralité de chemises tubulaires verticales le long desquels le caisson peut se déplacer vers le haut ou vers le bas sous l'action de moyens de commandes appropriés et qui peuvent être utilisées comme batardeaux pour réaliser des pieux fixés dans le sol, et de rehausses tubulaires, étanches et démontables aptes à être disposées individuellement sur et en prolongation des chemises pour constituer des accès aux chemises et à l'intérieur du caisson.

Ce dispositif permet de mettre en oeuvre un procédé dans lequel, selon l'invention :
- on déplace l'ensemble préfabriqué jusqu'à son emplacement définitif en mer ;
- on commande une descente des chemises jusqu'au niveau du sol, le caisson restant en flottaison.
- on commande en tant que de besoin une élévation du caisson par coulissement sur les chemises jusqu'à un niveau suffisant que la surface inférieure du caisson soit au dessus des vagues, à l'abri des efforts latéraux dus au courant et à la houle ;
- on utilise les chemises comme batardeaux pour réaliser des pieux fixés dans le sol ;
- on met en place sur le caisson les rehausses tubulaires étanches en prolongation des chemises pour constituer des accès ultérieurs à l'intérieur du caisson et aux chemises ;
- on descend le caisson le long des chemises jusqu'à ce qu'il se trouve immergé en dessous de la zone exposée aux chocs des bateaux, à la poussée des glaces et autres efforts latéraux éventuels, mais l'amorce de fondation restant immergée ;
- on pompe l'eau des chemises, on sectionne la partie des chemises qui se trouve à l'intérieur des rehausses métalliques et on remplit les chemises et le caisson d'un béton armé ; et
- on démonte les rehausses ;
- on utilise l'amorce de fondation émergée du caisson comme appui pour continuer la fondation.

On décrira ci-après un exemple de mise en oeuvre d'un tel procédé en référence aux figures schématiques du dessin joint qui illustrent le procédé et un dispositif pour sa mise en oeuvre :
- la figure 1 est une élévation du caisson en cours de transport ;
- la figure 2 est une élévation du caisson après coulissement du caisson vers le haut sur les chemises tubulaires ;
- la figure 3 est une élévation du caisson pendant la réalisation des pieux ;
- la figure 4 est une élévation du caisson immergé ;
- la figure 5 est une élévation du caisson de la figure 4 équipée de rehausses métalliques ;
- la figure 6 est une élévation du caisson de la figure 5 après remplissage de béton et élimination des rehausses métalliques.

Le procédé de l'invention, en référence aux figures 1 à 6, comprend les phases consistant à :
- Préfabriquer une semelle de béton 1 en forme de caisson ballastable et autostable, surmonté d'une amorce de fondation 2, par exemple une amorce de fût, cette pré-fabrication étant réalisée dans une cale sèche ou sur une rampe de lancement, et installer sur le caisson des chemises tubulaires verticales 3 ("casing") ainsi que le système qui permettra au caisson de monter ou de descendre le long de ces chemises, par exemple sous l'action de vérins ou de treuils, comme une plate-forme autoélévatrice. Ce système en soi connu n'a pas été représenté sur les figures.
- amener par flottage (fig. 1) le caisson ainsi équipé jusqu'à son emplacement définitif ;
- faire coulisser les chemises 3 jusqu'au contact des chemises avec le fond de la mer, le caisson restant flottant est amarré à des ancrages (non représentés), puis faire coulisser le caisson 1 vers le haut jusqu'à un niveau suffisant au-dessus de la mer pour que le caisson soit au-dessus des vagues et ne soit plus soumis aux efforts latéraux dus au courant et à la houle (fig. 2) ;
- utiliser les chemises 3 comme batardeaux pour réaliser des pieux 4 dans le sol du fond de la mer (fig. 3) ;
- descendre le caisson le long des chemises jusqu'à ce qu'il se trouve immergé en dessous de la zone exposée aux chocs des bateaux, de la poussée des glaces et autres efforts latéraux éventuels, l'amorce de fût 2 restant émergée (fig. 4). On considère généralement qu'une immersion à une profondeur d'une dizaine de mètres est suffisante ;
- mettre en place sur le caisson autour de chaque chemise une rehausse métallique 5 à une hauteur suffisante pour dépasser le niveau supérieur de la mer (fig. 2 ou 3) lorsque le caisson est immergé. Ces rehausses ont pû être installées lors d'une étape précédente, par exemple lorsque le caisson était au dessus de l'eau (fig. 3) , ou elles sont installées par des plongeurs, le caisson étant déjà immergé (fig. 4 ou 5) ;
- pomper l'eau des chemises et remplir les chemises et le caisson d'un béton armé ;
- sectionner la partie des chemises qui se trouve à l'intérieur des chemises métalliques 5 et démonter les rehausses (fig. 6).

On a ainsi mis en place l'amorce de fondation 2 sur laquelle on continue la fondation de façon en soi connue.

Les avantages d'un tel procédé sont notamment les suivants :
- le caisson constitue une plateforme de travail autostable qui se trouve hors de l'eau lors du coulage des pieux, ce qui permet de réaliser ce coulage dans d'excellentes conditions ;
- la profondeur d'immersion du caisson est facilement réglable au niveau désiré ;
- les chemises tubulaires peuvent avoir une section droite quelconque : rondes, carrées, rectangulaires, triangulaires, trapézoïdales etc, ce qui permet de réaliser les pieux à sections variables en fonction des courbes d'efforts et des conditions de stabilité.

## Revendications

1. Dispositif pour réaliser une fondation sur pieux verticaux en mer, notamment la fondation d'une pile de pont, qui comprend un caisson ballastable apte à être déplacé jusqu'à son emplacement définitif en mer et à être immergé, caractérisé en ce que le caisson (1) est équipé d'une amorce de fondation (2) et d'une pluralité de chemises tubulaires verticales (3) le long desquelles le caisson peut se déplacer vers le haut ou vers le bas sous l'action de moyens de commande appropriés et qui peuvent être utilisées comme batardeaux pour réaliser des pieux (4) fixés dans le sol, et en ce que le dispositif comporte des rehausses tubulaires (5), étanches et démontables aptes à être disposées individuellement sur et en prolongation des chemises pour constituer des accès aux chemises et à l'intérieur du caisson.

2. Procédé pour réaliser une fondation sur pieux verticaux en mer, notamment la fondation d'une pile de pont, dans lequel :
- on préfabrique un ensemble comprenant un caisson ballastable autostable (1) surmonté d'une amorce de fondation (2) et on l'équipe d'une pluralité de chemises tubulaires verticales (3) disposées au droit de passages qui traversent verticalement le caisson et de moyens pour commander à la demande un déplacement vertical relatif du caisson et des chemises tubulaires ;
- on déplace cet ensemble jusqu'à son emplacement définitif en mer ;
- on commande une descente des chemises (3) jusqu'au niveau du sol, le caisson restant (1) en flottaison, amarré à des ancrages ;
- on commande en tant que de besoin une élévation du caisson (1) par coulissement sur les chemises jusqu'à un niveau suffisant que la surface inférieure du caisson soit au dessus des vagues, à l'abri des efforts latéraux dus au courant et à la houle ;
- on utilise les chemises comme batardeaux pour réaliser des pieux (4) fixés dans le sol ;
- on met en place sur le caisson des rehausses tubulaires étanches (5) en prolongation des chemises (3) pour constituer des accès ultérieurs à l'intérieur du caisson et aux chemises ;
- on descend le caisson (1) le long des chemises (3) jusqu'à ce qu'il se trouve immergé en dessous de la zone exposée aux chocs des bateaux, à la poussée des glaces et autres efforts latéraux éventuels, mais l'amorce de fondation restant émergée ;
- on pompe l'eau des chemises, on sectionne la partie des chemises qui se trouve à l'intérieur des rehausses métalliques et on remplit les chemises et le caisson d'un béton armé ;
- on démonte les rehausses ;
- on utilise l'amorce de fondation émergée du caisson comme appui pour continuer la fondation.

## Patentansprüche

1. Einrichtung zur Herstellung einer off-shore-Vertikalpfahlgründung, insbesondere einer Brückenpfeilergründung, welche einen mit Ballast versehbaren Caisson aufweist, der bis zu seinem Bestimmungsort auf See verbracht und dort abgesenkt werden kann, dadurch gekennzeichnet, daß der Caisson (1) mit einem Fundamentblock (2) und einer Vielzahl senkrechter, rohrförmiger Gleitführungen (3) versehen ist, an denen entlang der Caisson unter der Einwirkung geeigneter Betätigungseinrichtungen nach oben oder nach unten verschoben werden kann und die als Spundwände zur Herstellung im Boden verankerter Pfähle verwendet werden können, sowie dadurch, daß die Einrichtung dichte, demontierbare Aufsteckrohre (5) aufweist, die einzeln auf den Gleitführungen zu deren Verlängerung angebracht werden können, um den Zugang zu den Gleitführungen und zum Inneren des Caisson zu bilden.

2. Verfahren zur Herstellung einer off-shore-Vertikalpfahlgründung, insbesondere einer Brückenpfeilergründung, bei welchem:
- eine Baugruppe bestehend aus einem mit Ballast versehbaren selbststabilisierendem Caisson (1), auf dem ein Fundamentblock (2) aufgesetzt ist, vorgefertigt und mit einer Vielzahl senkrechter, rohrförmiger Gleitführungen (3), welche aufrecht in senkrechten Durchlässen des Caissons angeordnet sind, sowie mit Betätigungseinrichtungen versehen wird, um bei Bedarf eine senkrechte Relativbewegung zwischen dem Caisson und den rohrförmigen Gleitführungen zu veranlassen;
- diese Baugruppe bis zu ihrem Bestimmungsort auf See verbracht wird;
- eine Absenkung der Gleitführungen (3) bis auf das Niveaus des Bodens veranlaßt wird, wobei der Caisson (1) weiterhin schwimmend in Verankerungen befestigt bleibt;
- erforderlichenfalls ein Anheben des Caissons (1) durch Gleiten auf den Gleitführungen bis zu einem Niveau veranlaßt wird, welches hoch genug ist, daß die Unterseite des Caissons geschützt vor seitlichen Beanspruchungen durch Strömung und Dünung über den Wellen liegt,
- die Gleitführungen als Spundwände zur Herstellung im Boden verankerter Pfähle (4) verwendet werden;
- über dem Caisson dichte Aufsteckrohre (5) zur Verlängerung der Gleitführungen (3) angebracht werden, um höher gelegene Zugänge zum Inneren des Caissons und zu den Gleitführungen zu bilden;
- der Caisson (1) entlang der Gleitführungen (3) abgesenkt wird, bis unter dem Bereich ein getaucht ist, der Kollisionen mit Schiffen, Eisgang und anderen möglichen seitlichen Beanspruchungen ausgesetzt ist, wobei jedoch der Fundamentblock weiterhin aus dem Wasser herausragt;
- das Wasser aus den Gleitführungen gepumpt und derjenige Teil der Gleitführungen, der sich im Inneren der metallischen Aufsteckrohre befindet, abgetrennt und schließlich die Gleitführungen und der Caisson mit einem armierten Beton gefüllt werden;
- die Aufsteckrohre demontiert werden
- der aus dem Wasser ragende Fundamentblock des Caissons als Unterlage verwendet wird, auf welcher das Fundament weiter aufgebaut wird.

## Claims

1. A device for making an offshore foundation on vertical piles, in particular the foundation of a bridge pier, the device comprising a ballastable caisson suitable for being taken to its final location at sea and for being immersed, the device being characterized in that the caisson (1) is fitted with a foundation starter (2) and a plurality of vertical tubular shells (3) along which the caisson is capable of moving upwards or downwards under drive from appropriate control means, and which are suitable for being used as cofferdams for making piles (4) fixed in the sea bed, and in that the device includes tubular superstructures (5) that are watertight and removable, suitable for being disposed individually in line with the shells so as to provide access to the shells and to the inside of the caisson.

2. A method of making an offshore foundation on vertical piles, in particular a bridge pier foundation, in which:
• an assembly is prefabricated comprising a stable ballastable caisson (1) carrying a foundation starter (2) and fitted with a plurality of vertical tubular shells (3) disposed over passages passing vertically through the caisson, together with means for controlling at will relative vertical displacement between the caisson and the tubular shells;
• the assembly is taken to its final location at sea;
• the shells (3) are lowered to the sea bed, while the caisson (1) continues to float, being anchored in place;
• the caisson (1) is caused to rise as far as necessary by sliding along the shells until it reaches a level such that the bottom surface of the caisson is above the waves, being out of reach of lateral forces due to current and to swell;
• the shells are used as cofferdams to make piles (4) fixed in the sea bed;
• watertight tubular superstructures (5) are put into place on the caisson extending the shells (3) so as to provide subsequent access to the insides of the caisson and of the shells;
• the caisson (1) is lowered down the shells (3) until it is immersed below the zone exposed to shock from boats, to thrust from ice, and to any other possible lateral forces, while leaving the foundation starter above the water;
• water is pumped out of the shells and the portions of the shells located inside the metal superstructures are cut off and the shells and the caisson are filled with reinforced concrete;
• the superstructures are dismantled; and
• the foundation starter emerging from the caisson is used as a support for continuing construction of the foundation.
